# EUROPÄISCHE PATENTSCHRIFT

(11) **EP 1 972 315 B1**
(45) Veröffentlichungstag und Bekanntmachung des Hinweises auf die Patenterteilung: **16.09.2009**
(21) Anmeldenummer: 08101046.4
(22) Anmeldetag: 29.01.2008
(51) Int. Cl.: A61G 5/14, A47C 1/035

(54) **Sessel mit Aufstehhilfe**
Seat with standing aid
Fauteuil doté d'une aide pour se lever

(30) Priorität: 21.03.2007 DE 202007004120 U
(43) Veröffentlichungstag der Anmeldung: 24.09.2008
(73) Patentinhaber: FERDINAND LUSCH GMBH & CO. KG., 33649 Bielefeld (DE)
(72) Erfinder: Thorwesten, Andreas, 33161 Hövelhof (DE)
(74) Vertreter: Cohausz & Florack

(56) Entgegenhaltungen:
- DE-U1- 29 707 947
- DE-U1-202006 016 889

## Beschreibung

Die Erfindung betrifft einen Sessel mit Aufstehhilfe entsprechend dem Oberbegriff des Anspruchs 1.

Derartige Sessel (siehe z.B. die Druckschriften DE-U-20 2006 016889 und DE-U-297 07 947) kommen als Sitz- oder Liegemöbel zum Einsatz, in letzterem Fall üblicherweise als Liegesessel. In dieser Stellung sind das Fußteil in eine Gebrauchsstellung auf und die Rückenlehne in eine Liegestellung abgeschwenkt, wobei sowohl die Rückenlehne wie auch das Fußteil jeweils über einen separaten Motor betätigbar sind.

Der Motor zur Verschwenkung des Fußteiles dient auch dem Anheben und Verschwenken des Sesselkörpers in eine Aufstehposition, so dass insbesondere älteren oder behinderten Personen ein Aufstehen aus dem Sessel erleichtert wird.

Zur getrennten Verschwenkung der Rückenlehne und des Fußteiles sind jeweils separate Antriebe vorgesehen, die als Spindelantriebe ausgebildet sind, wobei mit dem das Fußteil verschwenkenden Spindelantrieb auch der Aufstellbeschlag betreibbar ist.

Die bislang bekannte Konzeption des Aufstellbeschlages bedingt allerdings eine relativ hohe Antriebsleistung des Spindelantriebs, da dieser zur Anhebung und Verschwenkung des Sesselkörpers gegen den Aufstellbeschlag drücken muss. Überdies ist die Krafteinleitung in den Aufstellbeschlag ungünstig, wodurch sich gleichfalls eine höhere notwendige Motorleistung ergibt.

Der Erfindung liegt daher die Aufgabe zugrunde, einen Sessel der gattungsgemäßen Art so weiterzuentwickeln, dass seine Funktionsfähigkeit verbessert und die Antriebsdimensionierung optimiert wird.

Diese Aufgabe wird durch einen Sessel mit den Merkmalen des Anspruchs 1 gelöst.

Durch die gegensinnige Verschwenkung des Lenker- und Aufstellhebels und deren Anlenkung an der Antriebsspindel jeweils einer anderen Seite des Antriebs zugeordnet, wird der entsprechende Spindelantrieb beim Anheben und Verschwenken im Sinne der Aufstehhilfe, lediglich auf Zug belastet, wodurch eine geringere Belastung des Antriebs erreicht wird.

Hierzu trägt auch die nun gegebene verbesserte Krafteinleitung in die Antriebsspindel bei, so dass der Spindelantrieb kleiner dimensioniert werden kann.

Darüber hinaus erlaubt die erfindungsgemäße Ausbildung des Aufstellbeschlages eine größere Verfahrgeschwindigkeit des Spindelantriebs, was zur Komforterhöhung des Sessels insgesamt beiträgt.

Weiter erlaubt die Erfindung konstruktive Maßnahmen, mit denen mit geringem Aufwand die Funktionssicherheit erhöht wird.

Hierzu gehört vor allem, dass bei ausgeschwenkter Funktionsstellung des Fußteiles die Aufstehhilfe blockiert ist, so dass eine Beschädigung des Fußteiles durch Fehlbedienung praktisch ausgeschlossen ist.

Andererseits ist die Ausschwenkbarkeit des Fußteiles blockiert, wenn sich die Auf stehhilfe in Funktionsstellung befindet, d.h., der Sesselkörper hochgestellt und nach vorne gekippt ist.

Nach einer vorteilhaften Weiterbildung der Erfindung ist dazu vorgesehen, am freien Ende des Lenkerhebels, also dem dem Koppelglied abgewandten Ende, eine Lasche drehbar zu befestigen, die gelenkig mit einem Winkelhebel verbunden ist, der an der Antriebsspindel angelenkt ist und so die gelenkige Verbindung zwischen dem Lenkerhebel und der Antriebsspindel schafft.

Des weiteren ist mit einem Schwenkbeschlag des Fußteiles eine Lenkerlasche verbunden, die an seinem anderen Ende drehbar am Seitenteil angeschlossen ist.

Bei ausgeschwenktem Fußteil liegen der Anlenkpunkt der Lasche am Lenkerhebel und der Anlenkpunkt der Lenkerlasche am Seitenteil in einer horizontalen Ebene, wodurch eine Blockade des Aufstellbeschlages derart erreicht ist, dass eine Auf schwenkung des Sesselkörpers im Sinne einer Aufstehhilfe nicht möglich ist.

Andererseits liegt der Anlenkpunkt der Lasche mit dem Lenkerhebel bei einer Auf stehstellung des Sesselkörpers außerhalb des Überdeckungsbereiches mit dem Anlenkpunkt der Lenkerlasche am Seitenteil, wodurch eine Blockade des Fußteiles gegeben ist, durch die auch bei Betätigung des Spindelantriebs das Fußteil nicht verschwenkbar ist.

Da das Fußteil in jedem Fall in Nichtgebrauchsstellung blockiert ist, ergibt sich eine Sicherung beim Transport des Sessels, zumal mit der Festsetzung des Fußteiles auch der Aufstellbeschlag und damit der Standrahmen fest zueinander positioniert sind.

Nach einem weiteren Gedanken der Erfindung ist vorgesehen, den Aufstellhebel über ein angelenktes Scherenglied mit dem Seitenteil zu verbinden, wobei je nach Schwenkwinkel des Aufstellhebels über das Scherenglied der Sesselkörper an seinem hinteren Ende in die Aufstehposition gehoben wird.

Weitere vorteilhafte Ausbildungen der Erfindung sind in den Unteransprüchen gekennzeichnet.

Ein Ausführungsbeispiel wird nachfolgend anhand der beigefügten Zeichnungen beschrieben.

Es zeigen:
- Figur 1: einen erfindungsgemäßen Sessel in einer Liegeposition in einer Seitenansicht sowie eine vergrößerte Darstellung einer Einzelheit X
- Figur 2: den Sessel nach Figur 1 in einer Sitzposition sowie eine vergrößerte Einzelheit Y
- Figur 3: den Sessel in einer Aufstehposition und eine vergrößerte Einzelheit Z.

In den Figuren ist ein Sessel mit Aufstehhilfe dargestellt, der einen Standrahmen 1 aufweist, an dem mittels eines Aufstellbeschlages 10 ein durch einen elektrischen Spindelantrieb 7 anheb- und kippbarer Sesselkörper 2 angeschlossen ist.

Dieser Sesselkörper 2 weist zwei parallel und abständig zueinander angeordnete Seitenteile 3, ein daran befestigtes Sitzteil 5, eine über einen Motor 8 verschwenkbare Rückenlehne 4 sowie eine durch den Spindelantrieb 7 von einer abgeschwenkten Nichtgebrauchs- (Figuren 2 und 3) in eine aufgeschwenkte Gebrauchsstellung (Figur 1) bewegbare Fußstütze 6 auf.

Erfindungsgemäß ist der Aufstellbeschlag 10 mit einem zweiarmigen Aufstellhebel 12 sowie einem zweiarmigen Lenkerhebel 11 versehen, die gegensinnig zueinander bewegbar und jeweils schwenkbar am Standrahmen 1 befestigt sind.

Die dem Standrahmen 1 zugewandten Arme des Lenker- und des Aufstellhebels 11, 12 sind durch ein Koppelglied 13 miteinander verbunden.

Der andere Arm des Aufstellhebels 12 ist an ein Scherenglied 18 durch eine Zugfeder 19 kraftunterstützend angelenkt, das an einem Seitenteil 3 befestigt ist, wobei die Zugfeder 19 am Aufstellhebel 12 und an dem Scherenglied 18 angreift.

Der zweite Arm des Lenkerhebels 11 trägt eine Lasche 21, die über ein Drehlager 26 mit dem Lenkerhebel 11 verbunden ist und andererseits an einem Stützlager 25 angeschlossen ist. Dabei ist dieses Stützlager 25 als horizontal ausgerichtetes Rohr ausgebildet, das jeweils einem Seitenteil 3 zugeordnete Beschläge bzw. Beschlagteile miteinander verbindet.

Der Einfachheit halber werden im folgenden die nur einem Seitenteil 3 zugeordneten Beschlagteile beschrieben, die im wesentlichen jedoch im Bereich beider Seitenteile angeordnet sind, also insbesondere aus Stabilitätsgründen zweifach vorliegen, wobei das genannte Stützlager 25, das die beiden Laschen 21 der beiden Seiten miteinander verbindet, an einem Winkelhebel 17 befestigt ist, der mit einer Antriebsspindel 9 des Spindelantriebs 7 verbunden ist. Die jeweils einem Seitenteil 3 zugeordneten Lenkerhebel 11, die ebenso wie die übrigen zweifach vorhandenen Beschlagteile synchron mit dem jeweils anderen Beschlagteil bewegt werden, sind durch ein Verbindungsrohr 20 miteinander verbunden.

Zwischen der unteren Anlenkung des Lenkerhebels 11 am Standrahmen 1 und dem Drehlager 26 ist der zweite Arm des Lenkerhebels 11 drehbar an einem Haltearm 28 angeschlossen, der wiederum mit einer Befestigungslasche 27, die am Seitenteil 3 befestigt ist, verbunden ist.

Daneben ist an dem Haltearm 28 eine Lenkerlasche 16 angelenkt, die an einem Scherenbeschlag 15 befestigt ist, mit der das Fußteil 6 am Sitzteil 5 angeschlossen ist. Im Verbindungsbereich des Lenkerhebels 11 mit dem Haltearm 28 ist ein Schwenkzapfen 22 vorgesehen, der fest mit dem Seitenteil 3 verbunden ist, so dass sich der Lenkerhebel 11 ebenso wie die angeschlossene Lasche 21 um diesen Schwenkzapfen 22 drehen kann.

Mittels eines Anschlussbolzens 23 ist die Lenkerlasche 16 am Haltearm 28 schwenkbar festgelegt.

Wie erwähnt, ist der Lenkerhebel 11 über die Lasche 21 und den Winkelhebel 17 am Spindelantrieb 7 befestigt, wobei der Winkelhebel 17 an einem Ende einer Antriebsspindel 9 des Spindelantriebs 7 angreift. Auf der anderen Seite des Spindelantriebs 7 ist auf der Antriebsspindel 9 eine mit dem Spindelantrieb 7 fest verbundene Spindelmutter geführt, an der eine Anschlusslasche 29 befestigt ist, die andererseits am zweiten Arm des Aufstellhebels 12 angelenkt ist.

In der Figur 1 ist der Sessel in einer Liegeposition dargestellt, in der die Rückenlehne 4 ab- und das Fußteil 6 in eine Gebrauchsstellung aufgeschwenkt sind.

In dieser Position liegen der Anschlussbolzen 23 und das Drehlager 26 (siehe auch die Figur 3 Ansicht Z) in einer horizontalen Achse übereinander, wodurch bei Betätigung des Spindelantriebs 7 verhindert wird, dass die in dieser Position auseinander gespreizt liegenden Beschlagteile Lenkerhebel 11/Aufstellhebel 12 in eine Stellung verschwenkt werden, in der der Sesselkörper 2 angehoben und nach vorne gekippt werden kann, entsprechend der Figur 3.

Nach einem Absenken des Fußteiles 6 in eine Nichtgebrauchsstellung, entsprechend der Figur 2, in der auch die Rückenlehne 4 gerade gestellt ist und der Sessel eine sozusagen Sitzstellung einnimmt, wird beim weiteren Verfahren des Spindelantriebs 7 bzw. der Antriebsspindel 9 der Winkelhebel 17 zum Spindelantrieb 7 hin verschwenkt, bis er an dem Verbindungsrohr 20 zur Anlage kommt.

Beim folgenden weiteren Verfahren des Spindelantriebs 7 wird das Drehlager 26 aus dem Überdeckungsbereich mit dem Anschlussbolzen 23 nach oben hin herausgefahren und durch die Verbindung mittels des Koppelgliedes 13 bei der Verschwenkung des Lenkerhebels 11 der Aufstellhebel 12 aufgeschwenkt, unter Anheben des Möbelkörpers 2, so dass eine Aufstehposition, entsprechend der Figur 3 erreicht wird.

Dabei sind der Schwenkzapfen 22, mit dem der Lenkerhebel 11 schwenkbar am Seitenteil befestigt ist, und der Schwenkbolzen 24, mit dem der Winkelhebel 17 drehbar an der Lenkerlasche 16 angeschlossen ist, in einer horizontalen Ebene axial übereinander liegend, wodurch eine Verschwenkung des Fußteiles 6 in dieser Auf stehposition verhindert wird.

### Bezugszeichenliste

- 1: Standrahmen
- 2: Sesselkörper
- 3: Seitenteil
- 4: Rückenlehne
- 5: Sitzteil
- 6: Fußstütze
- 7: Spindelantrieb
- 8: Motor
- 9: Antriebsspindel
- 10: Aufstellbeschlag
- 11: Lenkerhebel
- 12: Aufstellhebel
- 13: Koppelglied
- 14: Schwenkbeschlag
- 15: Scherenbeschlag
- 16: Lenkerlasche
- 17: Winkelhebel
- 18: Scherenglied
- 19: Zugfeder
- 20: Verbindungsrohr
- 21: Lasche
- 22: Schwenkzapfen
- 23: Anschlussbolzen
- 24: Schwenkbolzen
- 25: Stützlager (Rohr)
- 26: Drehlager
- 27: Befestigungslasche
- 28: Haltearm
- 29: Anschlusslasche

## Patentansprüche

1. Sessel mit Aufstehhilfe, mit einem Standrahmen (1), an dem mittels eines Aufstellbeschlages (10) ein durch einen elektrischen Spindelantrieb (7) anhebund kippbarer Sesselkörper (2) angeschlossen ist, der zwei parallel und abständig zueinander angeordnete Seitenteile (3), ein daran befestigtes Sitzteil (5), eine über einen Motor (8) verschwenkbare Rückenlehne (4) sowie eine durch den Spindelantrieb (7) von einer eingeschwenkten Nichtgebrauchs- in eine aufgeschwenkte Gebrauchsstellung bewegbare Fußstütze (6) aufweist, **dadurch gekennzeichnet, dass** der Aufstellbeschlag (10) einen zweiarmigen Lenkerhebel (11) und einen zweiarmigen Aufstellhebel (12) aufweist, die gegensinnig zueinander bewegbar jeweils schwenkbar am Standrahmen (1) befestigt sind, wobei die einen, dem Standrahmen (1) zugewandten Arme durch ein Koppelglied (13) gelenkig miteinander verbunden sind, während die anderen Arme jeweils sowohl am Seitenteil (3) wie auch am Spindelantrieb (7) angelenkt sind.

2. Sessel nach Anspruch 1, **dadurch gekennzeichnet, dass** der Lenkerhebel (11) mit seinem dem Spindelantrieb zugeordneten Arm mittels eines Schwenkzapfens (22) drehbar am entsprechenden Seitenteil (3) befestigt ist.

3. Sessel nach Anspruch 2, **dadurch gekennzeichnet, dass** das dem Schwenkzapfen (22) benachbarte freie Ende des Lenkerhebels (11) ein Drehlager (26) aufweist, an dem eine Lasche (21) befestigt ist, die andererseits an einem Ende eines Winkelhebels (17) angeschlossen ist.

4. Sessel nach Anspruch 3, **dadurch gekennzeichnet, dass** der Winkelhebel (17) an einer Antriebsspindel (9) des Spindelantriebs (7) angelenkt ist.

5. Sessel nach einem der vorhergehenden Ansprüche, **dadurch gekennzeichnet, dass** der Schwenkbolzen (24) an einer Lenkerlasche (16) angeordnet ist, die winkelförmig ausgebildet ist und an einem Ende über einen Anschlussbolzen (23) schwenkbar am Seitenteil (3) und mit ihrem anderen Ende an einem Scherenbeschlag (15) des Fußteiles (6) angeschlossen ist, wobei der Scherenbeschlag (15) mit dem Sitzteil (5) verbunden ist.

6. Sessel nach Anspruch 5, **dadurch gekennzeichnet, dass** in ausgeschwenkter Stellung des Fußteiles (6) der Anschlussbolzen (23) und das Drehlager (26) in horizontaler Ebene axial übereinander liegen.

7. Sessel nach einem der vorhergehenden Anspruche 5 oder 6, **dadurch gekennzeichnet, dass** in Aufstehstellung des Möbelkörpers (2) der Schwenkzapfen (22) und der Schwenkbolzen (24) in horizontaler Ebene axial übereinander liegen.

8. Sessel nach einem der vorhergehenden Ansprüche 3-7, **dadurch gekennzeichnet, dass** in Aufstehstellung des Möbelkörpers (2) der Winkelhebel (17) an einem Anschlag anliegt.

9. Sessel nach Anspruch 8, **dadurch gekennzeichnet, dass** das der Anschlag zur Anlage des Winkelhebels (17) durch ein Verbindungsrohr (20) gebildet ist, das die beiden jeweils einem Seitenteil (3) zugeordneten Lenkerhebel (11) miteinander verbindet.

10. Sessel nach einem der vorhergehenden Ansprüche, **dadurch gekennzeichnet, dass** das der freie, dem Koppelglied (13) abgewandte Arm des Aufstellhebels (12) mit einem Scherenglied (18) verbunden ist, das andererseits drehbar am Seitenteil (3) befestigt ist.

11. Sessel nach Anspruch 10, **dadurch gekennzeichnet, dass** der Aufstellhebel (12) und das Scherenglied (18) durch eine Zugfeder (19) gegeneinander kraftunterstützend gehalten sind.

12. Sessel nach einem der vorhergehenden Ansprüche, **dadurch gekennzeichnet, dass** an den Aufstellhebel (12) eine Anschlusslasche (29) angeschlossen ist, die mit einer am Spindelantrieb (7) gehaltenen Spindelmutter verbunden ist, die auf der Antriebsspindel (9) geführt ist.

## Claims

1. Armchair with standing aid, with a standing frame (1) to which is connected, by means of an erection fitting (10), an armchair body (2) which can be raised and tilted via an electric spindle drive (7), which armchair body (2) has two side parts (3) arranged spaced apart and parallel to one another, a seat part (5) attached thereto, a backrest (4) swivelable via a motor (8) and a footrest (6) which can be moved by the spindle drive (7) from a retracted unused position to an extended in-use position, **characterised in that** the erection fitting (10) has a two-armed guide lever (11) and a two-armed erection lever (12) which are each attached swivelable on the standing frame (1) to be mobile in opposite directions to each other, where the one arms facing the standing frame (1) are linked together by a coupling element (13) in an articulated manner while the other arms are hinged both on the side part (3) and on the spindle drive (7).

2. Armchair according to Claim 1, **characterised in that** the guide lever (11) is attached rotatably by means of a swivel peg (22) on the corresponding side part (3) by its arm allocated to the spindle drive.

3. Armchair according to Claim 2, **characterised in that** the free end of the guide lever (11) adjacent to the swivel peg (22) has a rotary bearing (26) on which is attached a tab (21) which on the other side is connected to one end of an angled lever (17).

4. Armchair according to Claim 3, **characterised in that** the angled lever (17) is hinged at a drive spindle (9) of the spindle drive (7).

5. Armchair according to any one of the preceding claims, **characterised in that** the swivel bolt (24) is arranged on a guide tab (16) which is formed angular and at one end is attached via a connection bolt (23) swivelable to the side part (3) and with its other end to a shear fitting (15) of the foot part (6), wherein the shear fitting (15) is connected to the seat part (5).

6. Armchair according to Claim 5, **characterised in that** with the foot part (6) in extended position, the connection bolt (23) and rotary bearing (26) lie axially above each other in the horizontal plane.

7. Armchair according to either of preceding Claims 5 and 6, **characterised in that** in the erect position of the body (2) of the piece of furniture, the swivel peg (22) and the swivel bolt (24) lie axially above each other in the horizontal plane.

8. Armchair according to any one of preceding Claims 3 to 7, **characterised in that** in the erect position of the body (2) of the piece of furniture, the angled lever (17) rests on a stop.

9. Armchair according to Claim 8, **characterised in that** the stop on which the angled lever (17) rests is formed by a connecting tube (20) which joins together the two guide levers (11) allocated to the respective side parts (3).

10. Armchair according to any one of the preceding claims, **characterised in that** the free arm of the erection lever (12) facing away from the coupling element (13) is connected to a shear element (18) which on the other side is attached rotatably to the side part (3).

11. Armchair according to Claim 10, **characterised in that** the erection lever (12) and the shear element (18) are held with force support against each other by a tension spring (19).

12. Armchair according to any one of the preceding claims, **characterised in that** connected to the erection lever (12) is a connecting tab (29) which is connected to a spindle nut that is held on the spindle drive (7) and guided on the drive spindle (9).

## Revendications

1. Fauteuil à assistance à la verticalisation, avec un châssis fixe (1) auquel est assemblé, au moyen d'une armature de verticalisation (10), un corps de fauteuil (2) qui, pouvant être levé et basculé par un vérin (7) électrique, présente deux pièces latérales (3), disposées parallèlement et à distance l'une de l'autre, une surface d'assise (5), fixée à celles-ci, un dossier (4), qui peut être basculé au moyen d'un moteur (8), ainsi qu'un repose-pieds (6) qui peut être déplacé d'une position de non utilisation rentrée à une position d'utilisation sortie, au moyen du vérin (7), **caractérisé en ce que** l'armature de verticalisation (10)) présente un levier de commande (11) à deux bras et un levier de verticalisation (12) à deux bras, qui, pouvant être mus en sens inverse l'un par rapport à l'autre, sont fixés chacun, de manière pivotante, au châssis fixe (1), les bras côté châssis fixe (1) étant reliés ensemble, de manière articulée, par un organe de couplage (13), tandis que les autres bras sont chacun articulés, aussi bien sur la pièce latérale (3) que sur le vérin (7).

2. Fauteuil selon la revendication 1, **caractérisé en ce que** le levier de commande (11) est fixé en rotation, avec son bras associé au vérin, à la pièce latérale (3) correspondante, au moyen d'un tourillon (22).

3. Fauteuil selon la revendication 2, **caractérisé en ce que** l'extrémité libre du levier de commande (11), voisine du tourillon (22), présente un pivot (26), auquel est fixée une patte (21), qui est d'autre part assemblée à une extrémité d'un levier coudé (17).

4. Fauteuil selon la revendication 3, **caractérisé en ce que** le levier coudé (17) est articulé sur une vis de commande (9) du vérin (7).

5. Fauteuil selon l'une des revendications précédentes, **caractérisé en ce que** l'axe de pivotement (24) est disposé sur une patte de commande (16), qui est coudée et qui, à une extrémité, est raccordée à pivotement à la pièce latérale (3) par l'intermédiaire d'un boulon de liaison (23) et, à son autre extrémité, à un parallélogramme articulé (15) du repose-pieds (6), le parallélogramme articulé (15) étant relié à la surface d'assise (5).

6. Fauteuil selon la revendication 5, **caractérisé en ce que**, quand le repose-pieds (6) est en position sortie, le boulon de liaison (23) et le pivot (26) sont superposés axialement, dans un plan horizontal.

7. Fauteuil selon l'une des revendications précédentes 5 ou 6, **caractérisé en ce que**, quand le corps de meuble (2) est en position de verticalisation, le tourillon (22) et l'axe de pivotement (24) sont superposés axialement, dans un plan horizontal.

8. Fauteuil selon l'une des revendications précédentes 3 - 7, **caractérisé en ce que**, quand le corps de meuble (2) est en position de verticalisation, le levier coudé (17) porte contre une butée.

9. Fauteuil selon la revendication 8, **caractérisé en ce que** la butée contre laquelle vient porter le levier coudé (17), est formée par un tube de liaison (20), qui relie l'un à l'autre les deux leviers de commande (11) associés chacun à une pièce latérale (3).

10. Fauteuil selon l'une des revendications précédentes, **caractérisé en ce que** le bras libre du levier de verticalisation (12) opposé à l'organe de couplage (13), est relié à une tringle de parallélogramme (18) qui est d'autre part fixée à pivotement à la pièce latérale (3).

11. Fauteuil selon la revendication 10, **caractérisé en ce que** le levier de verticalisation (12) et la tringle de parallélogramme (18) sont sollicités l'un vers l'autre par un ressort de traction (19).

12. Fauteuil selon l'une des revendications précédentes, **caractérisé en ce qu'**une patte de liaison (29) est assemblée au levier de verticalisation (12), et est reliée à un écrou de vis sans fin, maintenu sur le vérin (7) et guidé sur la vis de commande (9).
